# EUROPÄISCHE PATENTSCHRIFT

(11) **EP 0 222 106 B1**
(45) Veröffentlichungstag und Bekanntmachung des Hinweises auf die Patenterteilung: **18.12.1991**
(21) Anmeldenummer: 86112672.0
(22) Anmeldetag: 13.09.1986
(51) Int. Cl.: H01H 13/64, H01H 13/70

(54) **Tastschaltereinrichtung**
Push button switch
Interrupteur à bouton-poussoir

(30) Priorität: 12.10.1985 DE 3536539
(43) Veröffentlichungstag der Anmeldung: 20.05.1987
(73) Patentinhaber: Preh-Werke GmbH & Co. KG, 97616 Bad Neustadt (DE)
(72) Erfinder: Oelsch, Jürgen, Dipl.-Ing., D-8741 Hohenroth (DE); Hochgesang, Gerhard, D-8740 Bad Neustadt/Saale-Lebenhan (DE)

(56) Entgegenhaltungen:
- EP-A- 0 051 749
- DE-A- 3 300 186
- FR-A- 2 447 598
- US-A- 3 969 600
- US-A- 4 385 218
- US-A- 4 567 469

## Beschreibung

Die Erfindung betrifft eine Tastschaltereinrichtung mit einem flächigen Träger, an dem Schaltkontakte angeordnet sind, und mit einer Tastenanordnung mit mehreren federnden Schalttastern zur Betätigung der Schaltkontakte, wobei bei einer Betätigung eines Schalttasters zwei jeweils aus einem Kontaktpaar bestehende Schaltkontakte schließen.

Eine solche Tastschaltereinrichtung, die dem Oberbegriff des Anspruches 1 entspricht, ist aus der DE-A-33 00 186 (Figur 4) bekannt. Dort sind an einem flächigen Träger zwei Schaltkontakte elektrisch unabhängig nebeneinander angeordnet. Ein zugehöriger Schalttaster, welcher die Schaltkontakte überwölbend eine Schaltkammer ausbildet, hat für jeden Schaltkontakt ein eigenes Schaltflächenteil. Wird der Schalttaster betätigt, so ist sein Hub bis zur Betätigung des einen Schaltkontakts größer als sein Hub bis zur Betätigung des anderen Schaltkontakts. In der bekannten Tastschaltereinrichtung sind die Schaltflächenteile des Schalttasters als in Hubrichtung versetzt angeordnete Schaltnoppen ausgebildet. Dies erfordert für den Fall, daß ein solcher Schalttaster nur an bestimmten Positionen einer Schalttastenmatrix einzurichten ist, beispielsweise bei der Anfertigung von sogenannten Tastatur-Schaltmatten, eine frühzeitige Kenntnis dieser Positionen. Eine im Herstellprozeß einer Tastatur später vornehmbare Positionszuordnung ist für die bekannte Tastschaltereinrichtung nicht möglich.

Eine ähnliche Tastschaltereinrichtung ist in der DE-OS 30 41 859 beschrieben (Figur 3). Dabei sind an dem flächigen Träger Schaltkammern ausgebildet, in denen zwei Schaltkontakte übereinander angeordnet sind. Der zugeordnete Schalttaster weist eine gummielastische Schaltnoppe zum Schließen der Kontakte auf. Wird die Schaltnoppe betätigt, wird zunächst der obere Schaltkontakt und anschließend der untere Schaltkontakt geschlossen, weil die Schaltkontakte übereinander angeordnet sind.

In der DE-A-29 02 769 ist ebenfalls eine ähnliche Tastschaltereinrichtung beschrieben. Es lassen sich hier nur kurze Schalthübe verwirklichen.

Aufgabe der Erfindung ist es, eine Tastschaltereinrichtung der eingangs genannten Art vorzuschlagen, bei der eine aufeinanderfolgende Schaltfolge der platzsparend innerhalb einer Schaltkammer angeordneten Schaltkontakte durch eine z.B. im Verlauf der Montage wählbare Gestaltung der Tastenanordnung sichergestellt ist.

Erfindungsgemäß ist obige Aufgabe bei einer Tastschaltereinrichtung der eingangs genannten Art dadurch gelöst, daß bei den zu betätigenden Schaltkontakten sich deren jeweilige Kontaktflächen gegenüberstehen, daß der Schalttaster eine Schaltnoppe und ein federelastisches Einlegeteil aufweist, das sich über die diesem Schalttaster zugeordneten Schaltkontakte erstreckt und zwischen der Schaltnoppe und den Schaltkontakten angeordnet ist, daß das Einlegeteil einen Innenbereich, einen Außenbereich und einen Randbereich aufweist und der Innenbereich über einen Steg mit dem Außenbereich und der Außenbereich über einen weiteren Steg mit dem Randbereich so verbunden ist, daß das am Innenbereich gebildete erste Schaltflächenteil bei Beaufschlagung der Schaltnoppe zunächst den einen Schaltkontakt betätigt und dann das zweite Schaltflächenteil so mitzieht, daß dieses nachfolgend den zweiten Schaltkontakt betätigt.

Die zweckmäßige Gestaltung der Tastschaltereinrichtung, insbesondere der Schaltkontakte und des Schalttasters erlauben in vorteilhafter Weise noch während des Zusammenfügens einer Tastatur innerhalb ihrer Tastenmatrix die Position auszuwählen, an denen ein Schalttaster bei seiner Betätigung zwei Schaltkontakte nacheinander schließen soll. Das Einlegeteil des Schalttasters ist ein einfaches Teil, beispielsweise aus elastischem Kunststoff. Das Einlegeteil muß nur bei solchen Schalttastern eingelegt werden, bei denen das Betätigen zweier Schaltkontakte nacheinander nötig ist.

In einer Ausgestaltung der Erfindung ist das federelastische Einlegeteil elektrisch leitend und wirkt als Kontaktelement auf einer unmittelbar beaufschlagten Schaltebene.

Weitere vorteilhafte Ausgestaltungen der Erfindung ergeben sich aus den Unteransprüchen. Zu der nun folgenden Beschreibung eines Ausführungsbeispieles zeigen die Zeichnungen in
- Figur 1: einen Teilschnitt einer Tastschaltereinrichtung im Bereich eines ihrer Schalttaster,
- Figur 2: eine Aufsicht eines Einlegeteils nach Figur 1,
- Figur 3: eine Schnittdarstellung des Einlegeteils nach Figur 2.

Eine Tastschaltereinrichtung weist eine Tastenanordnung 1 auf, die mit einer gummielastischen Schaltmatte 2 versehen ist, an welcher eine Mehrzahl von Schaltnoppen 3 ausgeformt ist. Die Schaltmatte 2 ist auf einer formstabilen Trägerplatte 4 befestigt, die unter den Schaltnoppen 3 Ausnehmungen 5 aufweist. Über den Schaltnoppen 3 können übliche Tasten in einem Rahmen angeordnet sein.

Beim Ausführungsbeispiel nach den Figuren 1 und 2 ist unter der Trägerplatte 4 eine Abstandsfolie 6 geklebt. Diese weist unter der Ausnehmung 5 eine Aussparung 7 auf, die zusätzlich mit Ausschnitten 8 versehen ist. In die Aussparung 7 und ggf. in die Ausnehmung 5 hineinragend ist ein Einlegeteil 9 eingesetzt, welches einen kreisförmigen Umriß aufweist. Zur Ausrichtung des Einlegeteils 9 weist dieses Finger 10 auf, welche in den Ausschnitten 8 liegen.

Unter die Abstandsfolie 6 ist ein flächiger Träger 11 mit in Schaltkammern 12 nebeneinander angeordneten Schaltkontakten 13 und 14 geklebt. Die Schaltkammern 12 liegen unter den Schaltnoppen 3. Es müssen nicht in allen Schaltkammern 12 Schaltkontakte 13 und 14 nebeneinander angeordnet sein. Über Schaltkammern mit nur einem Schaltkontakt erübrigt sich das Einlegeteil 9. Der flächige Träger 11 ist in den Ausführungsbeispielen von einer Folienschaltung gebildet, die aus einer Abstandsfolie 15 und Leiterfolien 16 und 17 besteht, wobei die Leiterbahnen der Leiterfolien 16 und 17 in der Schaltkammer 12 Kontaktflächen 13' bzw. 13'' und Kontaktflächen 14' bzw. 14'' bilden. Die Kontaktflächen 13' und 13'' bzw. 14' und 14'' der beiden Schaltkontakte 13 und 14 liegen sich unmittelbar gegenüber.

Das Einlegeteil 9 weist einen kreisringförmigen Randbereich 18 auf, der sich auf dem Träger 11 abstützt. Innerhalb des Randbereiches 18 liegt ein kreisringförmiger Außenbereich 19 und ein ebenfalls kreisringförmiger, jedoch kleinerer Innenbereich 20 des Einlegeteils 9. Die Bereiche 18, 19 und 20 liegen konzentrisch. Der Außenbereich 19 ist mit dem Randbereich 18 mit einem Steg 21 verbunden. Der Innenbereich 20 ist mit dem Außenbereich 19 mittels eines Steges 22 verbunden. Das Einlegeteil 9 ist von einem federelastischen Kunststoffteil gebildet. Die Stege 21 und 22 sind bezogen auf den Umfang der Bereiche 18, 19 bzw. 20 um 180^{o} gegeneinander versetzt, so daß sich eine gestaffelte Durchbiegbarkeit des Innenbereichs 20 gegenüber dem Außenbereich 19 und des Außenbereiches 19 gegenüber dem Randbereich 18 ergibt. In der dem Steg 22 abwandten Zone bildet der Innenbereich 20 ein Schaltflächenteil 23. In der dem Steg 21 abgewandten Zone bildet der Innenbereich 20 ein Schaltflächenteil 24. Die Schaltflächenteile 23 und 24 sind bezogen auf ihre unmittelbare Umgebung ballig erhaben gestaltet.

Durch die durch die Finger 10 bzw. die Ausschnitte 8 erfolgende Ausrichtung des Einlegeteils 9 ist gewährleistet, daß das Schaltflächenteil 23 in einer Fluchtlinie mit den Kontaktflächen 13' und 13'' und das Schaltflächenteil 24 in einer Fluchtlinie mit den Kontaktflächen 14' und 14'' steht, wobei hier die Kontaktflächen parallel zueinander verlaufen. Lägen die Kontaktflächen 13', 13'', 14' und 14'' als Ringe konzentrisch zu den Bereichen 19 und 20, könnte eine Ausrichtung mittels der Finger 10 entfallen.

Die Schaltnoppe 3 weist innen eine Anformung 25 auf, die so angeordnet ist, daß sie beim Drücken auf die Schaltnoppe 3 in den Innenbereich 20, jedoch nicht auf den Außenbereith 19 trifft. Entsprechend ist die Stirnfläche 25' weitgehend gewölbt geformt.

Die Funktionsweise des beschriebenen Ausführungsbeispiels ist etwa folgende:
Wird die nicht näher dargestellte Taste betätigt, dann verformt dich die Schaltnoppe 3 und ihre Anformung 25 drückt mit der Stirnfläche 25' auf die Anformung 28 des Innenbereiches 20 des Einlegeteils 9. Dadurch drückt das Schaltflächenteil 23 so auf die Leiterfolie 17, daß sich die Kontaktflächen 13' und 13'' berühren. Dadurch ist der erste Schaltkontakt 13 geschlossen.

Je näher dem Steg 22 die Stirnfläche 25' auf den Innenbereich 2o trifft, desto größer ist die auf die Bewegung des Schaltflächenteils 23 wirkende Übersetzung gegenüber der Bewegung der Stirnfläche 25', da der Abstand zwischen dem Schaltflächenteil 23 und der Verbindung des Steges 22 mit dem Außenbereich 19 als Hebel wirkt.

Ist der Schaltkontakt 13 geschlossen, dann führt eine weitere Bewegung der Stirnfläche 25' der Anformung 25 der Schaltnoppe 3 dazu, daß über den, dem Steg 22 benachbarten Teil des Innenbereiches 20 das Schaltflächenteil 24 mitgenommen wird, so daß es auf die Leiterfolie 17 trifft, deren Kontaktfläche 14'' dann auf die Kontaktfläche 14' trifft. Damit ist der Zweite Schaltkontakt 14 gegenüber dem ersten Schaltkontakt 13 verzögert geschlossen. Der Steg 21 und der Außenbereich 19 selbst gewährleisten die hinreichende Auslenkbarkeit des Schaltflächenteils 24.

### Bezugszeichenliste

- 1: Tastenanordnung / Schaltkontaktträger
- 2: Schaltmatte
- 3: Schalttaster / Schaltnoppe
- 4: Trägerplatte
- 5: Ausnehmung
- 6: Abstandsfolie
- 7: Aussparung
- 8: Ausschnitt
- 9: Schalttaster / Einlegeteil
- 10: Finger
- 11: Träger
- 12: Schaltkammer
- 13,13',13'': Schaltkontakte
- 14,14',14'': Schaltkontakte
- 15: Abstandsfolie
- 16: Leiterfolie
- 17: Leiterfolie
- 18: Randbereich
- 19: Außenbereich
- 20: Innenbereich
- 21: Steg
- 22: Steg
- 23: Schaltflächenteil
- 24: Schaltflächenteil
- 25: Anformung
- 25': Stirnfläche
- 28: Anformung

## Patentansprüche

1. Tastschaltereinrichtung mit einem flächigen Träger (11), an dem Schaltkontakte (13, 14) angeordnet sind, und mit einer Tastenanordnung (1) mit mehreren federnden Schalttastern (3, 9) zur Betätigung der Schaltkontakte (13, 14), wobei bei einer Betätigung eines Schalttasters (3, 9) zwei in einer Schaltkammer (12) nebeneinander angeordnete, jeweils aus einem Kontaktpaar bestehende Schaltkontakte (13, 14) schließen, die untereinander elektrisch unabhängig sind und denen an diesem Schalttaster (3, 9) jeweils ein eigenes Schaltflächenteil (23, 24) zugeordnet ist, wobei der Hub des Schalttasters (3, 9) bis zur Betätigung des einen Schaltkontakts (14) größer als der Hub bis zur Betätigung des anderen Schaltkontakts (13) ist,
dadurch gekennzeichnet,
daß bei den zu betätigenden Schaltkontakten (13, 14) sich deren jeweilige Kontaktflächen (13', 13'' bzw. 14', 14'') gegenüberstehen, daß der Schalttaster (3, 9) eine Schaltnoppe (3) und ein federelastisches Einlegeteil (9) aufweist, das sich über die diesem Schalttaster zugeordneten Schaltkontakte (13, 14) erstreckt und zwischen der Schaltnoppe (3) und den Schaltkontakten (13, 14) angeordnet ist, daß das Einlegeteil (9) einen Innenbereich (20), einen Außenbereich (19) und einen Randbereich (18) aufweist und der Innenbereich (20) über einen Steg (22) mit dem Außenbereich (19) und der Außenbereich (19) über einen weiteren Steg (21) mit dem Randbereich (18) so verbunden ist, daß das am Innenbereich (20) gebildete erste Schaltflächenteil (23) bei Beaufschlagung der Schaltnoppe (3) zunächst den einen Schaltkontakt (13) betätigt und dann das zweite Schaltflächenteil (24) so mitzieht, daß dieses nachfolgend den zweiten Schaltkontakt (14) betätigt.

2. Tastschaltereinrichtung nach Anspruch 1,
dadurch gekennzeichnet,
daß der Außenbereich (19) den Innenbereich (20) kreisringförmig umschließt.

3. Tastsschaltereinrichtung nach Anspruch 1 oder 2,
dadurch gekennzeichnet,
daß am Außenbereich (19) die Stege (21, 22) um etwa 180^{o} versetzt sind.

4. Tastschaltereinrichtung nach einem der Ansprüche 1 bis 3,
dadurch gekennzeichnet,
daß die Schaltflächenteile (23, 24) etwa diametral angeordnet sind.

5. Tastschaltereinrichtung nach einem der Ansprüche 1 bis 4,
dadurch gekennzeichnet,
daß am Innenbereich (20) in der Umgebung des Schaltflächenteiles (23) eine in Richtung Schaltnoppe (3) ragende, hubverkürzende Anformung (28) angeordnet ist.

6. Tastschaltereinrichtung nach einem der Ansprüche 1 bis 5,
dadurch gekennzeichnet,
daß die Schaltnoppe (3) innen eine Anformung (25) aufweist, die auf den Innenbereich (20) trifft.

7. Tastschaltereinrichtung nach Anspruch 6,
dadurch gekennzeichnet,
daß die Anformung (25) mit einer Stirnfläche (25') im Abstand von dem Schaltflächenteil (23) auf den Innenbereich (20) trifft.

8. Tastschaltereinrichtung nach einem der Ansprüche 1 bis 7,
dadurch gekennzeichnet,
daß das Einlegeteil (9) aus federelastischem Kunststoff besteht.

9. Tastschaltereinrichtung nach einem der Ansprüche 1 bis 8,
dadurch gekennzeichnet,
daß das Einlegeteil (9) mit Fingern (10) in Ausschnitte (8) einer Abstandsfolie (6) greift.

10. Tastschaltereinrichtung nach einem der Ansprüche 1 bis 9,
dadurch gekennzeichnet,
daß das Einlegeteil (9) ein elektrisch leitendes Element ist.

11. Tastschaltereinrichtung nach einem der Ansprüche 1 bis 10,
dadurch gekennzeichnet,
daß die Tastenanordnung (1) eine formstabile Trägerplatte (4) aufweist.

## Claims

1. Push button device with a flat carrier (11) on which switch contacts (13, 14) are arranged, and having a keying system (1) with several resilient switch keys (3, 9) for actuating the switch contacts (13, 14), wherein when one switch key (3, 39) is actuated two switch contacts (13, 14), arranged adjacently in a switch chamber (12) and each comprising a pair of contacts, close, the contacts being electrically independent of each other and a dedicated switch surface portion (23, 24) on this switch key (3, 9) being associated with them, wherein the stroke of the switch key (3, 9) up to actuation of the one switch contact (14) is greater than the stroke up to actuation of the other switch contact (13), characterised in that in the case of the switch contacts (13, 14) to be actuated their respective contact surfaces (13', 13'', or 14', 14'') are opposite each other, in that the switch key (3, 9) has a switch button (3) and an elastic insert part (9) which extends over the switch contacts (13, 14) associated with this switch key and is arranged between the switch button (3) and the switch contacts (13, 14), in that the insert part (9) has an inner region (20), an outer region (19) and an edge region (18), the inner region (20) being joined by means of a web (22) to the outer region (19), and the outer region (19) being joined to the edge region (18) by means of a further web (21), in that the first switch surface part (23) formed on the inner region (20) first of all actuates one switch contact (13) when the switch button (3) is acted on and then entrains the second switch surface part (24) so that it then actuates the second switch contact (14).

2. Push button device according to claim 1, characterised in that the outer region (19) surrounds the inner region (20) annularly.

3. Push button device according to claim 1 or 2, characterised in that on the outer region (19) the webs (21, 22) are offset by approximately 180°.

4. Push button device according to one of claims 1 to 3, characterised in that the switch surface parts (23, 24) are arranged approximately diametrically.

5. Push button device according to one of claims 1 to 4, characterised in that on the inner region (20) in the area of the switch surface part (23) there is arranged a stroke-shortening formed-on part (28) projecting in the direction of the switch button (3).

6. Push button device according to one of claims 1 to 5, characterised in that the switch button (3) has a formation (25) on the inside which strikes the inner region (20).

7. Push button device according to claim 6, characterised in that the formation (25) strikes the inner region (20) with one face (25') at a distance from the switch surface part (23).

8. Push button device according to one of claims 1 to 7, characterised in that the insert part (9) is of elastic plastics material.

9. Push button device according to one of claims 1 to 8, characterised in that the insert part (9) engages with fingers (10) into recesses (8) of a spacer foil (6).

10. Push button device according to one of claims 1 to 9, characterised in that the insert part (9) is an electrically conductive element.

11. Push button device according to one of claims 1 to 10, characterised in that the key system (1) has a dimensionally stable carrier plate (4).

## Revendications

1. Dispositif d'interrupteur à touches, comportant un support (11) plat, sur lequel sont disposés des contacts (13, 14) d'interrupteur, et comportant un agencement (1) de touches muni de plusieurs touches (3, 9) destinées à l'actionnement des contacts (13, 14) d'interrupteur, un actionnement d'une touche (3, 9) d'interrupteur provoquant la fermeture de deux contacts d'interrupteur (13, 14), constitués chacun par une paire d'éléments de contact et disposés l'un à côté de l'autre dans une chambre d'interrupteur (2) et qui sont électriquement indépendants, une surface de contact (23, 24) particulière étant associée aux contacts (13, 14) sur la touche (3, 9) et la course de la touche d'interrupteur (3, 9) jusqu'à l'actionnement de l'un des contacts (14) étant plus longue que la course jusqu'à l'actionnement de l'autre contact (13), dispositif caractérisé en ce que,dans les contacts (13, 14) d'interrupteur qui doivent être actionnés, les surfaces de contact (13', 13'' ou 14', 14'') respectives de ceux-ci sont situées les unes en face des autres; en ce que la touche (3, 9) d'interrupteur présente une saillie (3) d'interrupteur et une pièce insérée (9) élastique à effet de ressort, qui s'étend au-dessus des contacts (13, 14) d'interrupteurs associés à cette touche d'interrupteur et qui est disposée entre la saillie (3) d'interrupteur et les contacts (13, 14) d'interrupteurs; en ce que la pièce insérée (9) présente une zone intérieure (20), une zone extérieure (19) et une zone de bord (18); en ce que la zone intérieure (20) est reliée à la zone extérieure (19) par une partie de liaison (22) et en ce que la zone extérieure (19) est reliée à la zone de bord (18) par une autre partie de liaison (21), de façon telle que la première partie (23) de surface de contact formée sur la zone intérieure (20) actionne d'abord, lorsque la saillie (3) d'interrupteur est placée sous contrainte, l'un des contacts (13) d'interrupteur, puis entraîne la deuxième partie (24) de surface de contact de façon telle que celle-ci actionne ensuite le deuxième contact (14) d'interrupteur.

2. Dispositif d'interrupteur à touches selon la revendication 1, caractérisé en ce que la zone extérieure (19) entoure, en formant un anneau circulaire, la zone intérieure (20).

3. Dispositif d'interrupteur à touches selon la revendication 1 ou 2, caractérisé en ce que, sur la zone extérieure (19), les parties de liaison (21, 22) sont décalées d'environ 180°.

4. Dispositif d'interrupteur à touches selon une des revendications 1 à 3, caractérisé en ce que les parties (23, 24) formant des surfaces d'interrupteur sont disposées de façon approximativement diamétrale.

5. Dispositif d'interrupteur à touches selon une des revendications 1 à 4, caractérisé en ce que, sur la zone intérieure (20), au voisinage de la partie (23) formant surface d'interrupteur, est disposée une partie (28) formée sur celle-ci, qui dépasse en direction de la saillie (3) d'interrupteur et qui réduit la course.

6. Dispositif d'interrupteur à touches selon une des revendications 1 à 5, caractérisé en ce que la saillie (3) d'interrupteur présente du côté intérieur une partie (25) formée sur cette saillie (3) et qui atteint la zone intérieure (20).

7. Dispositif d'interrupteur à touches selon la revendication 6, caractérisé en ce que la partie (25), qui a été formée sur la saillie (3) et qui comporte une surface frontale (25') à l'écart de la partie (23) formant surface d'interrupteur, atteint la zone intérieure (20).

8. Dispositif d'interrupteur à touches selon une des revendications 1 à 7, caractérisé en ce que la pièce insérée (9) est en matière plastique élastique à effet de ressort.

9. Dispositif d'interrupteur à touches selon une des revendications 1 à 8, caractérisé en ce que la pièce insérée (9) pénètre par des doigts (10) dans des découpes (8) d'une feuille mince (6) de maintien d'écartement.

10. Dispositif d'interrupteur à touches selon une des revendications 1 à 9, caractérisé en ce que la pièce insérée (9) est un élément électriquement conducteur.

11. Dispositif d'interrupteur à touches selon une des revendications 1 à 10, caractérisé en ce que l'agencement (1) de touches présente une plaque (4) de support rigide et de forme stable.
